# EUROPÄISCHE PATENTSCHRIFT

(11) **EP 1 927 691 B1**
(45) Veröffentlichungstag und Bekanntmachung des Hinweises auf die Patenterteilung: **17.02.2010**
(21) Anmeldenummer: 07119160.5
(22) Anmeldetag: 24.10.2007
(51) Int. Cl.: D03D 47/20, D03D 47/40

(54) **Fadenfang -Vorrichtung und -Verfahren für eine Greiferwebmaschine**
Weft holding device and method for a rapier weaving machine
Dispositif et procédé de maintien de trame pour un métier à tisser à pince

(30) Priorität: 29.11.2006 EP 06125025
(43) Veröffentlichungstag der Anmeldung: 04.06.2008
(73) Patentinhaber: ITEMA (Switzerland) Ltd., 8620 Wetzikon (CH)
(72) Erfinder: Christe, Marcel, 8630 Rüti (CH)
(74) Vertreter: Faggioni, Carlo Maria

(56) Entgegenhaltungen:
- EP-A- 0 493 847
- EP-A- 1 055 752
- EP-A- 1 508 633
- DE-U1- 20 107 885
- JP-A- 4 300 345
- JP-A- 9 059 848

## Beschreibung

Die Erfindung betrifft eine Fangvorrichtung und ein Verfahren zum Halten eines eingetragenen Schussfadens in einer Greiferwebmaschine gemäss Oberbegriff von Anspruch 1 und 6 sowie eine Greiferwebmaschine mit einer derartigen Fangvorrichtung oder ausgerüstet zur Ausführung eines derartigen Verfahrens.

In herkömmlichen Greiferwebmaschinen wird der Schussfaden mittels eines an einer Greiferstange oder einem flexiblen Band befestigten Bringergreifers in ein Webfach eingetragen und an einer Übergabestelle im mittleren Teil des Webfaches von einem Nehmergreifer übernommen und weiterbefördert. Der Bringergreifer hat die Aufgabe den vorgelegten Schussfaden sicher aufzunehmen, denselben ins Webfach einzutragen und präzise dem Nehmergreifer zuzuführen. Der Nehmergreifer hat die Aufgabe, den Schussfaden weiterzubefördern, bis derselbe eine Freigabeposition ausserhalb des Webfaches erreicht hat. Jeder der Greifer umfasst einen Greiferkopf mit einer Fadenklemme, um den Schussfaden während dem Schusseintrag festzuklemmen. In der Freigabeposition ausserhalb des Webfaches wird die Fadenklemme des Nehmergreifers geöffnet und das darin festgeklemmte Fadenende freigegeben. Damit der Schussfaden gestreckt bleibt, ist bei Greiferwebmaschinen üblicherweise eine Fangleiste vorgesehen, die unmittelbar nach dem Schusseintrag und noch vor dem Webfach geschlossen wird, sowie eine Absaugdüse oder ein Absaugkanal, der das Fadenende aufnimmt und festhält.

Im Dokument JP 09-059848 A ist eine Absaugvorrichtung für Greiferwebmaschinen offenbart, welche den Schussfaden auf der Ankunftsseite zwischen der Freigabestelle und dem Webfach auf drei oder vier Seiten umgibt und in welcher eine Absaugnut ausgebildet ist, die mit einer Absaugung verbunden ist. Damit ist es möglich, das freigegebene Fadenende aus mehreren Richtungen abzusaugen und in der Absaugnut festzuhalten.

Bei groben Schussgarnen reicht die Saugströmung herkömmlicher Absaugvorrichtungen und -düsen jedoch nicht immer aus, um das Fadenende während dem Anschlag des Webblattes festzuhalten, da das Fadenende erst nach dem Anschlag des Webblattes durch die Absaugvorrichtung oder -düse aufgenommen wird und die Anschlagbewegung des Webblattes eine Luftströmung erzeugt, die das Fadenende hinter das Webblatt zieht. Dabei besteht die Gefahr, dass das Fadenende hinter dem Webblatt eingewoben wird, und somit das Webfach im Kantenbereich nicht mehr geöffnet werden kann. Beim nächsten Schusseintrag werden dann die Kettfäden im betroffenen Bereich durch den Nehmergreifer zerrissen.

Aufgabe der Erfindung ist es, eine Fangvorrichtung und ein Verfahren zum Halten eines eingetragenen Schussfadens in einer Greiferwebmaschine zur Verfügung zu stellen sowie eine Greiferwebmaschine mit einer derartigen Fangvorrichtung oder ausgerüstet zur Ausführung eines derartigen Verfahrens, mittels welchen auch grobe Schussgarne nach dem Eintrag sicher gehalten werden können.

Diese Aufgabe wird erfindungsgemäss durch die in Anspruch 1 definierte Fangvorrichtung, das in Anspruch 6 definierte Verfahren und die in Anspruch 10 definierte Greiferwebmaschine gelöst.

Die erfindungsgemässen Fangvorrichtung zum Halten eines eingetragenen Schussfadens in einer Greiferwebmaschine mit mindestens einem Greifer, der entlang einer Greiferbahn bewegbar ist, umfasst einen stationär auf der Greiferwebmaschine montierbaren Haltekanal, um ein Fadenende des eingetragenen Schussfadens aufzunehmen und zu halten. Zusätzlich umfasst die Fangvorrichtung eine stationär auf der Greiferwebmaschine montierbare Ablenkdüse, beispielsweise eine Ablenkdüse mit getaktetem Blasstrom, um das Fadenende des eingetragenen Schussfadens zum Haltekanal hin abzulenken. In einer vorteilhaften Ausführungsvariante ist der Haltekanal für den Anschluss einer Saugleitung ausgebildet.

In einer vorteilhaften Ausführungsform können der Haltekanal und die Ablenkdüse im Bereich der Greiferbahn montiert werden, zum Beispiel auf gegenüberliegenden Seiten der Greiferbahn. D.h., der Haltekanal und die Ablenkdüse sind so ausgebildet und/oder die Fangvorrichtung so mit Befestigungselementen versehen, dass der Haltekanal und die Ablenkdüse im Bereich der Greiferbahn montierbar sind. In einer weiteren vorteilhaften Ausführungsform kann die Ablenkdüse so montiert werden, dass der Blasstrom derselben quer zur Greiferbahn gerichtet ist. Vorteilhafterweise können die Ablenkdüse und der Haltekanal so montiert werden, dass der Blasstrom der Ablenkdüse teilweise oder ganz vom Haltekanal aufgenommen wird.

In dem erfindungsgemässen Verfahren zum Halten eines eingetragenen Schussfadens in einer Greiferwebmaschine mit einem Webfach und mindestens einem Greifer, der den Schussfaden entlang einer Greiferbahn in das Webfach einträgt, wird der eingetragene Schussfaden vom Greifer freigegeben und ein Fadenende des eingetragenen Schussfadens von einem stationär auf der Greiferwebmaschine angeordneten Haltekanal aufgenommen und gehalten. Zusätzlich wird das Fadenende des eingetragenen Schussfadens mittels einer Ablenkdüse, die stationär auf der Greiferwebmaschine angeordnet ist, zum Haltekanal hin abgelenkt. In einer vorteilhaften Ausführungsvariante wird das Fadenende des eingetragenen Schussfadens mittels einer Blas- und/oder Saugströmung im Haltekanal gehalten.

In einer vorteilhaften Ausführungsform des Verfahrens wird mittels der Ablenkdüse ein Blasstrom quer zur Greiferbahn erzeugt. In einer weiteren vorteilhaften Ausführungsform des Verfahrens wird das Fadenende des eingetragenen Schussfadens mittels eines Blasstromes der Ablenkdüse in den Haltekanal geblasen und/oder darin gehalten.

Weiter umfasst die Erfindung eine Geiferwebmaschine mit einer Fangvorrichtung gemäss einer der oben beschriebenen Ausführungsformen oder ausgerüstet zur Ausführung eines Verfahrens gemäss einer der oben beschriebenen Ausführungsformen.

Die Fangvorrichtung, das Verfahren und die Greiferwebmaschine gemäss vorliegender Erfindung haben den Vorteil, dass auch bei gröberen Schussgarnen die Fadenenden nicht mehr hinter das Webblatt gelangen können. Damit lässt sich speziell mit gröberen Schussgarnen eine bessere Gewebequalität erzielen, als dies auf Greiferwebmaschinen mit herkömmlichen Fangvorrichtungen möglich ist. Darüber hinaus können im Vergleich zu Greiferwebmaschinen mit herkömmlichen Fangvorrichtungen auch die störungsbedingten Stillstandszeiten der Greiferwebmaschine reduziert werden. Weiter vorteilhaft ist, dass Dank der oben beschriebenen Fangvorrichtung und des oben beschriebenen Verfahrens die Herstellungskosten und der Energie- und Wartungsaufwand gegenüber herkömmlichen Fangvorrichtungen für Greiferwebmaschinen gesenkt werden können, da das Sauggebläse und die zwischen Haltekanal und Sauggebläse vorgesehene Filtereinheit verkleinert oder ganz weggelassen werden können, und da die Erzeugung eines gerichteten Blasstromes weniger Energie benötigt als die Erzeugung einer breit gefächerten Saugströmung im Bereich der Greiferbahn. Gleichzeitig kann der Wartungsaufwand für die Filtereinheit gesenkt beziehungsweise ganz vermieden werden.

Die obige Beschreibung von Ausführungsformen dient lediglich als Beispiel. Weitere vorteilhafte Ausführungsformen gehen aus den abhängigen Ansprüchen und der Zeichnung hervor. Darüber hinaus können im Rahmen der vorliegenden Erfindung auch einzelne Merkmale aus den beschriebenen oder gezeigten Ausführungsformen und -varianten miteinander kombiniert werden, um neue Ausführungsformen zu bilden.

Im Folgenden wird die Erfindung an Hand des Ausführungsbeispiels und an Hand der Zeichnung näher erläutert. Es zeigen:
- Fig. 1: ein Ausführungsbeispiel einer Fangvorrichtung gemäss vorliegender Erfindung in einer Greiferwebmaschine von oben, und
- Fig. 2: eine Schrägansicht des Ausführungsbeispiels aus Fig. 1,

Die Figuren 1 und 2 zeigen ein Ausführungsbeispiel einer Fangvorrichtung gemäss vorliegender Erfindung in einer Greiferwebmaschine von oben beziehungsweise in Schrägansicht. Die Greiferwebmaschine umfasst mindestens einen Greifer 6, der beispielsweise, wie in Fig. 1 gezeigt, als Nehmergreifer ausgebildet sein kann. Der in Fig. 1 gezeigte Greifer ist entlang einer Greiferbahn 6a in Richtung 6a' hin- und herbewegbar, um einen Schussfaden 9 in ein Webfach einzutragen, welches aus Kettfäden 10, 10.1, 10.2 gebildet wird. Zur Führung des Greifers 6 kann eine Greiferführung 2 vorgesehen sein. Der Greifer kann, wie in Fig. 1 gezeigt, mit einer Fadenklemme versehen sein, um den Schussfaden während dem Schusseintrag festzuklemmen. Fig. 1 zeigt den Schussfaden nach dem Schusseintrag, wobei die Fadenklemme geöffnet ist, um den eingetragenen Schussfaden freizugeben. Die gezeigte Fangvorrichtung 1 umfasst einen Haltekanal 5, der stationär auf der Greiferwebmaschine angeordnet ist und beispielsweise mittels eines Befestigungselementes 7.2 an der Greiferführung 2 befestigt sein kann, um das Fadenende des eingetragenen Schussfadens 9 aufzunehmen und zu halten. Zusätzlich umfasst die gezeigte Fangvorrichtung eine Fangdüse 3, die stationär auf der Greiferwebmaschine angeordnet ist und beispielsweise mittels Befestigungselementen 7.1, 7.1', 7.1" an der Greiferführung 2 befestigt sein kann. Vorteilhafterweise ist die Fangdüse 3 mit einer Leitung 3a verbunden, um ein Blasfluid zu zuführen. Mittels der Ablenkdüse 3 kann ein Blasstrom 4 erzeugt werden, um das Fadenende des eingetragenen Schussfadens zum Haltekanal 5 hin abzulenken. Bei Bedarf kann der Blasstrom getaktet werden.

In einer vorteilhaften Ausführungsform sind der Haltekanal 5 und die Ablenkdüse 3, wie in den Figuren 1 und 2 gezeigt, im Bereich der Greiferbahn 6a montiert, zum Beispiel auf gegenüberliegenden Seiten der Greiferbahn. In einer weiteren vorteilhaften Ausführungsform ist mittels der Ablenkdüse 3 ein Blasstrom 4 quer zur Greiferbahn 6a erzeugbar.

In einer vorteilhaften Ausführungsvariante wird das Fadenende des eingetragenen Schussfadens mittels der Ablenkdüse 3 in eine Öffnung 5a des Haltekanals 5 geblasen, beispielsweise indem die Ablenkdüse und der Haltekanal so montiert werden, dass der Blasstrom der Ablenkdüse zum Haltekanal gerichtet ist und/oder teilweise oder ganz vom Haltekanal aufgenommen werden kann. In einer weiteren vorteilhaften Ausführungsvariante ist der Haltekanal 5 für den Anschluss einer Saugleitung ausgebildet, so dass das Fadenende des eingetragenen Schussfadens mittels einer Blas- und/oder Saugströmung in die Öffnung 5a des Haltekanals 5 befördert werden kann. Je nach Ausführungsvariante kann der eingetragene Schussfaden anschliessend mittels der Blas- und/oder Saugströmung im Haltekanal 5 gehalten werden.

Die Greiferwebmaschine kann, wie in den Figuren 1 und 2 gezeigt, mit einem Riet 8 ausgestattet sein, um den eingetragenen Schussfaden 9 an eine Anschlagkante 12 anzuschlagen. Das Fadenende des eingetragenen Schussfadens 9 wird dabei, wie oben stehend beschrieben, durch den Blasstrom 4 der Ablenkdüse 3 zum Haltekanal 5 hin abgelenkt, so dass das Fadenende während der Anschlagbewegung des Riets nicht hinter dasselbe gelangen kann. Dank dieser Massnahme werden Gewebestörungen vermieden, die durch hinter dem Riet eingewobene Fadenenden entstehen können. In einer vorteilhaften Ausführungsvariante verbleiben die Fadenenden der früher eingetragenen Schussfäden 9', 9", 9'" im Haltekanal 5, bis sie durch das Vorrücken des durch den Webvorgang erzeugten Gewebes 11 aus dem Haltekanal gezogen werden. Die aus dem Haltekanal gezogenen Fadenenden sind zu diesem Zeitpunkt soweit vom Riet 8 entfernt, dass keine Gefahr mehr besteht, dass sie eingewoben werden.

Ein Ausführungsbeispiel des erfindungsgemässen Verfahrens zum Halten eines eingetragenen Schussfadens in einer Greiferwebmaschine wird im Folgenden an Hand der Figuren 1 und 2 beschrieben. Im Ausführungsbeispiel umfasst die Greiferwebmaschine mindestens einen Greifer 6, der zum Eintragen des Schussfadens entlang einer Greiferbahn 6a bewegt wird. Der eingetragene Schussfaden 9 wird sodann vom Greifer freigegeben und das Fadenende des eingetragenen Schussfadens von einem stationär auf der Greiferwebmaschine angeordneten Haltekanal 5 aufgenommen und gehalten. Zusätzlich wird das Fadenende des eingetragenen Schussfadens mittels einer Ablenkdüse 3, die stationär auf der Greiferwebmaschine angeordnet ist, zum Haltekanal 5 hin abgelenkt.

In einer vorteilhaften Ausführungsform des Verfahrens wird mittels der Ablenkdüse 3 ein Blasstrom 4 quer zur Greiferbahn 6a erzeugt. In einer weiteren vorteilhaften Ausführungsform des Verfahrens wird das Fadenende des eingetragenen Schussfadens 9 mittels des Blasstromes 4 der Ablenkdüse 3 in den Haltekanal 5 geblasen. In einer vorteilhaften Ausführungsvariante wird das Fadenende des eingetragenen Schussfadens 9 mittels einer Blas- und/oder Saugströmung im Haltekanal 5 gehalten.

Weiter umfasst die Erfindung eine Greiferwebmaschine mit einer Fangvorrichtung gemäss einer der oben beschriebenen Ausführungsformen und/oder ausgerüstet zu Ausführen eines Verfahrens gemäss obiger Beschreibung.

Die Fangvorrichtung und das Verfahren gemäss obiger Beschreibung eignen sich zu Halten von feinen und groben Schussgarnen in Greiferwebmaschinen. Dank der Verwendung einer Ablenkdüse kann der Energie- und Wartungsaufwand gegenüber herkömmlichen Fangvorrichtungen für Greiferwebmaschinen, die lediglich mit einem Absaugkanal versehen sind, gesenkt werden.

## Patentansprüche

1. Fangvorrichtung zum Halten eines eingetragenen Schussfadens in einer Greiferwebmaschine mit mindestens einem Greifer (6), der entlang einer Greiferbahn (6a) bewegbar ist, welche Fangvorrichtung (1) einen stationär auf der Greiferwebmaschine montierbaren Haltekanal (5) umfasst, um ein Fadenende des eingetragenen Schussfadens (9) aufzunehmen und zu halten, **dadurch gekennzeichnet, dass** die Fangvorrichtung zusätzlich eine stationär auf der Greiferwebmaschine montierbare Ablenkdüse (3) umfasst, insbesondere eine Ablenkdüse mit getaktetem Blasstrom um das Fadenende des eingetragenen Schussfadens zum Haltekanal (5) hin abzulenken.

2. Fangvorrichtung nach Anspruch 1, wobei der Haltekanal (5) für den Anschluss einer Saugleitung ausgebildet ist.

3. Fangvorrichtung nach einem der Ansprüche 1 oder 2 umfassend zusätzlich Befestigungselemente (7.1, 7.1', 7.1", 7.2), um den Haltekanal (5) und die Ablenkdüse (3) im Bereich der Greiferbahn (6a) zu montieren, insbesondere auf gegenüberliegenden Seiten der Greiferbahn zu montieren.

4. Fangvorrichtung nach einem der vorangehenden Ansprüche, wobei die Ablenkdüse (3) so montierbar ist, dass ein Blasstrom (4) derselben quer zur Greiferbahn (6a) gerichtet ist.

5. Fangvorrichtung nach einem der vorangehenden Ansprüche, wobei die Ablenkdüse (3) und der Haltekanal (5) so montierbar sind, dass der Blasstrom (4) der Ablenkdüse teilweise oder ganz vom Haltekanal aufgenommen wird.

6. Verfahren zum Halten eines eingetragenen Schussfadens in einer Greiferwebmaschine mit einem Webfach und mindestens einem Greifer (6), der den Schussfaden entlang einer Greiferbahn (6a) in das Webfach einträgt, in welchem Verfahren der eingetragene Schussfaden (9) vom Greifer freigegeben wird und ein Fadenende des eingetragenen Schussfadens von einem stationär auf der Greiferwebmaschine angeordneten Haltekanal (5) aufgenommen und gehalten wird, **dadurch gekennzeichnet, dass** das Fadenende des eingetragenen Schussfadens mittels einer Ablenkdüse (3), die stationär auf der Greiferwebmaschine angeordnet ist, zum Haltekanal (5) hin abgelenkt wird.

7. Verfahren nach Anspruch 6, in welchem mittels der Ablenkdüse (3) ein Blasstrom (4) quer zur Greiferbahn (6a) erzeugt wird.

8. Verfahren nach einem der Ansprüche 6 oder 7, in welchem das Fadenende des eingetragenen Schussfadens (9) mittels eines Blasstromes (4) der Ablenkdüse (3) in den Haltekanal (5) geblasen wird.

9. Verfahren nach einem der Ansprüche 6 bis 8, in welchem das Fadenende des eingetragenen Schussfadens (9) mittels einer Blas- und/oder Saugströmung im Haltekanal (5) gehalten wird.

10. Geiferwebmaschine mit einer Fangvorrichtung nach einem der Ansprüche 1 bis 5 oder ausgerüstet zur Ausführung eines Verfahrens gemäss einem der Ansprüche 5 bis 9.

## Claims

1. Catch device for holding an inserted weft thread in a rapier loom with at least one gripper (6), which is movable along a gripper path (6a), said catch device (1) comprising a holding channel (5) fixedly mountable on the rapier loom in order to collect and hold a thread end of the inserted weft thread (9), **characterised in that** the catch device additionally comprises a deflection nozzle (3), in particular a deflection nozzle with a pulsed blast flow, fixedly mountable on the rapier loom in order to deflect the thread end of the inserted weft thread towards the holding channel (5).

2. Catch device according to claim 1, wherein the holding channel (5) is configured for the connection of a suction pipe.

3. Catch device according to one of claims 1 or 2 additionally comprising fastening elements (7.1, 7.1', 7.1 ", 7.2) in order to mount the holding channel (5) and the deflection nozzle (4) in the region of the gripper path (6a), in particular on opposite sides of the gripper path.

4. Catch device according to one of the preceding claims, wherein the deflection nozzle (3) is mountable so that a blast flow (4) thereof is directed transversely to the gripper path (6a).

5. Catch device according to one of the preceding claims, wherein the deflection nozzle (3) and the holding channel (5) are mountable so that the blast flow (4) of the deflection nozzle is collected partially or completely by the holding channel.

6. Method for holding an inserted weft thread in a rapier loom, with a weaving shed and at least one gripper (6), which inserts the weft thread into the weaving shed along a gripper path (6a), in which method the inserted weft thread (9) is released from the gripper and a thread end of the inserted weft thread is collected and held by a holding channel (5) fixedly arranged on the rapier loom, **characterised in that** the thread end of the inserted weft thread is deflected towards the holding channel (5) by means of a deflection nozzle (3), which is fixedly arranged on the rapier loom.

7. Method according to claim 6, in which a blast flow (4) is generated transversely to the gripper path (6a) by means of the deflection nozzle (3).

8. Method according to one of claims 6 or 7, in which the thread end of the inserted weft thread (9) is blown into the holding channel (5) by means of a blast flow (4) of the deflection nozzle (3).

9. Method according to one of claims 6 to 8, in which the thread end of the inserted weft thread (9) is held in the holding channel (5) by means of a blast and/or suction flow.

10. Rapier loom with a catch device according to one of claims 1 to 5 or equipped to conduct a method according to one of claims 5 to 9.

## Revendications

1. Dispositif de retenue pour le maintien d'un fil de trame inséré dans une machine à tisser à pince comprenant au moins une pince (6), qui peut être déplacée le long d'une bande à pince (6a), lequel dispositif de retenue (1) comporte un conduit de maintien (5) pouvant être monté de façon fixe sur le machine à tisser à pince, afin de réceptionner et maintenir une extrémité de fil du fil de trame (9) inséré, **caractérisé en ce que** le dispositif de retenue comporte en supplément une buse de déviation (3) pouvant être montée de façon fixe sur la machine à tisser à pince, en particulier une buse de déviation avec flux de soufflage synchronisé, afin de dévier l'extrémité de fil du fil de trame inséré en direction du conduit de maintien (5).

2. Dispositif de retenue selon la revendication 1, le conduit de maintien (5) étant réalisé pour le raccordement d'une conduite d'aspiration.

3. Dispositif de retenue selon l'une quelconque des revendications 1 et 2, comprenant en supplément des éléments de fixation (7.1, 7.1', 7.1", 7.2), afin de monter le conduit de maintien (5) et la buse de déviation (3) dans la zone de la bande à pince (6a), en particulier sur des côtés opposés de la bande à pince.

4. Dispositif de retenue selon l'une quelconque des revendications précédentes, la buse de déviation (3) pouvant être montée de telle sorte qu'un flux de soufflage (4) de la même buse est orienté transversalement à la bande à pince (6a).

5. Dispositif de retenue selon l'une quelconque des revendications précédentes, la buse de déviation (3) et le conduit de maintien (5) pouvant être montés de telle sorte que le flux de soufflage (4) de la buse de déviation est réceptionné entièrement ou partiellement par le conduit de maintien.

6. Procédé pour le maintien d'un fil de trame inséré dans une machine à tisser à pince comprenant un pas de chaîne et au moins une pince (6), qui insère le fil de trame le long d'une bande à pince (6a) dans le pas de chaîne, procédé dans lequel le fil de trame inséré (9) est libéré de la pince et une extrémité de fil du fil de trame inséré est réceptionnée et maintenue par un conduit de maintien (5) disposé de façon fixe sur la machine à tisser à pince, **caractérisé en ce que** l'extrémité de fil du fil de trame inséré est déviée au moyen d'une buse de déviation (3), qui est disposée de façon fixe sur la machine à tisser à pince, en direction du conduit de maintien (5).

7. Procédé selon la revendication 6, dans lequel un flux de soufflage (4) est généré au moyen de la buse de déviation (3) transversalement à la bande à pince (6a).

8. Procédé selon l'une quelconque des revendications 6 et 7, dans lequel l'extrémité de fil du fil de trame (9) inséré est insufflée au moyen d'un flux de soufflage (4) de la buse de déviation (3) dans le conduit de maintien (5).

9. Procédé selon l'une quelconque des revendications 6 à 8, dans lequel l'extrémité de fil du fil de trame (9) inséré est maintenue dans le conduit de maintien (5) au moyen d'un écoulement de soufflage et/ou écoulement d'aspiration.

10. Machine à tisser à pince dotée d'un dispositif de retenue selon l'une quelconque des revendications 1 à 5 ou équipée pour la mise en oeuvre d'un procédé selon l'une quelconque des revendications 5 à 9.
